# EUROPÄISCHE PATENTANMELDUNG

(11) **EP 1 151 696 A1**
(43) Veröffentlichungstag der Anmeldung: **07.11.2001**
(21) Anmeldenummer: 01109196.4
(22) Anmeldetag: 12.04.2001
(51) Int. Cl.: A47B 81/06, A47B 43/00, A47B 47/00

(54) **Möbelelement**

(30) Priorität: 25.04.2000 DE 10020226; 25.07.2000 DE 10036145
(71) Anmelder: Ebert, Klaus, 80802 München (DE)
(72) Erfinder: Ebert, Klaus, 80802 München (DE)
(74) Vertreter: Kudlek, Franz Thomas, Dipl.-Phys.

(57) **Zusammenfassung**

Würfel- oder quaderförmiges Möbelelement, wobei wenigstens zwei jeweils Seitenflächen bildende Wandelemente derart verschiebbar sind, daß sie unter Öffnung der ihr jeweils zugeordneten Seitenflächen in parallele Anordnung zu wenigstens einem anderen, insbesondere benachbarten Wandelement bringbar sind.

## Beschreibung

Die vorliegende Erfindung betrifft ein würfel- oder quaderförmiges Möbelelement sowie ein aus derartigen Möbelelementen zusammengesetztes Möbel.

Aus Möbelelementen zusammengesetzte Möbel sind in Form von Schränken, Anrichten, Regalen oder dergleichen bekannt. Bekannte Möbelelemente weisen jedoch nur eine einzige Gebrauchslage, d.h. eine eindeutige räumliche Orientierung ihrer Seitenwände auf. Sie sind auch nicht in gleiche Einzelelemente zerlegbar bzw. zu alternativen neuen Möbelanordnungen wieder zusammenstellbar. Auch ist die Gestaltung des Innenraumes derartiger Möbel weitgehend vom Hersteller vorgegeben, beispielsweise durch Trennwände, Schubladen oder Einlegeböden.

Aus der DE OS 2338493 ist ein quaderförmiges Möbelelement bekannt, welches sowohl eine horizontale als auch eine vertikale Gebrauchslage hat, in der eine beliebige Gehäusewand die Bodenfläche bildet, wobei die jeweilige Bodenfläche mit lösbaren bzw. auswechselbaren Mitteln für eine gleitende oder rollende Fortbewegung des Möbelelements versehen ist.

Aus der DE 2324904 C2 ist ein Wandschrank mit einer Wandbefestigungsvorrichtung bekannt, welche eine handkofferförmige Kastengestalt mit mindestens einer aufklappbaren Kastenwandung aufweist und mit einem herausziehbaren und einschiebbaren Griff ausgebildet ist.

Als nachteilig bei derartigen Möbelelementen erweist sich, daß sie in der praktischen Funktionalität sehr eingeschränkt sind, da eine feste Anzahl von Seitenwänden vorgegeben ist. So weist ein als Bücherregal verwendbares Möbelelement üblicherweise eine offene Vorderseite, eine geschlossene Rückseite und geschlossene Seiten auf. Zwar ist beispielsweise ein zweites Möbelelement zur Vergrößerung der zur Verfügung stehenden Regalfläche neben oder auf ein derartiges Element plazierbar, weitergehende Variationsmöglichkeiten in der Verwendung des Möbelelements bestehen jedoch nicht, weder in der Funktion der Einzelelemente noch durch Kombination von Einzelelementen.

Aufgabe der Erfindung ist die Schaffung eines flexibel einsetzbaren würfel- oder quaderförmigen Möbelelements, welches insbesondere zusammen mit gleichartigen Elementen eine flexible Möbelgestaltung gestattet.

Insbesondere wird angestrebt, eine als Einzelelement ausgebildete (von einer Person) tragbare kofferähnliche Einheit zur Verfügung zu stellen, und das zu diesem Zweck fest verschließbar und wahlweise öffnenbar ist. Als weiteres im Rahmen der vorliegenden Erfindung verwirklichbares Ziel ist eine variable Gestaltung des Innenraumes eines flexiblen Möbelelements bzw. einer kofferähnlichen Einheit anzugeben.

Diese Aufgabe wird gelöst durch ein Möbelelement mit den Merkmalen des Patentanspruchs 1, sowie ein entsprechendes Möbel mit den Merkmalen des Patentanspruchs 8.

Erfindungsgemäß ist nun ein Möbelelement zur Verfügung gestellt, welches gegenüber herkömmlichen Möbelelementen bzw. Möbeln eine wesentlich flexiblere Einsetzbarkeit aufweist. Durch die erfindungsgemäß vorgesehene Möglichkeit, wenigstens zwei Seitenwände des Möbels in wenigstens teilweise parallele Anordnung, insbesondere zu benachbarten Seitenwänden zu bringen, ist das Möbel wenigstens an zwei Seiten wenigstens teilweise öffnenbar bzw. wieder verschließbar. Im Falle einer derartigen Öffnung zweier einander gegenüberliegender Flächen ist es so beispielsweise bei einer Aneinanderreihung mehrerer entsprechend geöffneter Möbelelemente möglich, lange Gegenstände, beispielsweise Rohre, aufgerollte Landkarten oder Skier in einfacher Weise zu lagern. Wird zu einem späteren Zeitpunkt eine derartige Lagerung von langen Gegenständen nicht mehr benötigt, ist es beispielsweise in einfacher Weise möglich, die zwei oder mehr Möbelelemente jeweils nur auf einer Seite zu öffnen und beispielsweise nebeneinander oder übereinander gestapelt als herkömmliches Regal oder Raumteiler zu verwenden, welcher von beiden Seiten aus zu bedienen ist, d. h. vor- und rückwärtig. In gleicher Weise kann ein derartiger Raumteiler auch vollständig verschlossen werden.

Erfindungsgemäß sind wenigstens zwei insbesondere aneinanderliegende oder einander gegenüberliegende Wandelemente in anderen Wandelementen, insbesondere benachbarten Wandelementen, versenkbar. Diese Maßnahme erweist sich insofern als Vorteilhaft, da hierbei keine Behinderungen von Innenausstattungen der erfindungsgemäßen Möbelelemente auftreten.

Mittels des erfindungsgemäßen Möbelelements ist die Bereitstellung eines sehr flexibel einsetzbaren Möbelsystems realisiert, wobei die einzelnen, im Rahmen des Möbelsystems verwendeten Möbelelemente sowohl als "statische" Einrichtungsgegenstände, sowie als "mobile" Behältnisse einsetzbar sind. Beim statischen Einsatz sind die erfindungsgemäßen Möbelelemente in sehr flexibler und vielfältiger Weise zur Bereitstellung einer Vielzahl unterschiedlicher Möbel miteinander kombinierbar. Zur Verwirklichung dieses Ziels dient die erfindungsgemäße Maßgabe, dass wenigstens zwei Seitenflächen bildende Wandelemente in anderen Wandelementen, insbesondere benachbarten Wandelementen, versenkbar sind. Durch diese Versenkbarkeit wird gewährleistet, dass die äußeren Abmessungen der jeweiligen Möbelelemente bei flexibler Gestaltung der Wandelemente gleich bleiben, so dass eine beliebige Konfigurierung der Wandelemente eines Möbelelements eine Positionierung benachbarter Möbelelemente nicht beeinflusst oder behindert. In besonders vorteilhafter Weise ist auch die Lagerung länglicher Gegenstände, das heißt von Gegenständen, deren Ausmaße über die Abmessung eines einzelnen Möbelelements hinausgehen, durch Kombination bzw. Aneinanderreihung der Möbelelemente möglich, wobei Voraussetzung für eine derartige Kombinierbarkeit eine Öffenbarkeit der jeweiligen Möbelelemente an wenigstens zwei Seiten ist.

Ein weiterer Vorteil der erfindungsgemäßen Möbelelemente besteht darin, dass auf Grund der Versenkbarkeit der Seitenwände in anderen Seitenwänden eine Beeinträchtigung der Innenausstattung der einzelnen Möbelelemente wirksam vermieden werden kann. Wird das Möbelelement beispielsweise als Regalelement eingesetzt, kann durch verschließen der beiden offenen Seiten in einfacher Weise ein Transportbehältnis bzw. Koffer bereitgestellt werden. Werden hierbei die Wandelemente aus ihren Versenkungsschlitzen herausgezogen, und die offenen Seiten des Möbelelements verschlossen, ist ein vorheriges Ausräumen oder Umräumen der in dem Möbelelement enthaltenen Gegenstände, beispielsweise Aktenordner, nicht notwendig, da die Verschiebung der Wandelemente keinen Einfluss auf die Innenseite bzw. Innenseiten des Möbelelements hat.

Zweckmäßigerweise weist das Möbelelement Befestigungsmittel auf, die eine einfache Befestigung bzw. Fixierung an einem gleichartigen Möbelelement gestatten. Derartige Befestigungsmittel können beispielsweise als Vorsprünge bzw. hierzu komplementäre Ausnehmungen ausgebildet sein, welche, auf aneinander zu befestigenden Möbelelementen vorgesehen, in einfacher Weise ineinander einführbar bzw. zusammenfügbar sind. Es seien in diesem Zusammenhang beispielhaft Schienen, Nuten, Stiftverbindungen, Lappen usw. angegeben.

Vorteilhafterweise weist das Möbelelement wenigstens an einer Seitenwand einen insbesondere in die Seitenwand versenkbaren Griff auf. Der Begriff "Griff" umfasst hierbei alle möglichen Formen von Griffen sowie Griffmulden. Mittels eines derartigen Griffs ist das Möbelelement in einfacher Weise greifbar bzw. handhabbar. Insbesondere ist das Möbelelement im Falle der geschlossenen Stellung sämtlicher Seitenwände als Kofferelement einsetzbar. Bei Fertigung aus geeignetem Material ist das Möbelelement wie ein herkömmlicher Koffer einsetzbar und ermöglicht sehr bequem den Transport der aufbewahrten Gegenstände.

Es ist hierbei bevorzugt, daß Mittel zum Verriegeln der Seitenwände in ihrer geöffneten und/oder geschlossenen Stellung vorgesehen sind. Hierdurch ist z.B. die Transportsicherheit gewährleistet.

Vorteilhafte Ausgestaltungen des Möbelelements sind Gegenstand der Unteransprüche.

Zweckmäßigerweise weist das Möbelelement auf den jeweiligen Innenseiten der Seitenwände Rillen und/oder Nuten und/oder Ösen auf, welche eine Befestigung von Innenelementen innerhalb der Möbelelemente gestatten. So sind beispielsweise in einem Möbelelement weitere Regalböden, Schubkästen, Auszüge, Wannen und insbesondere vertikale und/oder horizontale Unterteile einsetzbar.

Gemäß einer besonders bevorzugten Ausführungsform des erfindungsgemäßen Möbelelements weist dieses einen Rahmen auf, an welchem die Seitenwände befestigbar und/oder verschiebbar sind. Ein derartiger Rahmen kann beispielsweise mit Führungen ausgebildet sein, welche eine Verschiebung bzw. Verschwenkung der einzelnen Seitenwände gestatten.

Zweckmäßigerweise ist der Rahmen wenigstens teilweise aus lösbar zusammenfügbaren Elementen (bzw. Teilen oder Einheiten) zusammengesetzt. Durch diese Maßnahme ist es beispielsweise möglich, bei einem Möbelelement sowohl Seitenwände zu öffnen als auch entsprechende Rahmenelemente zu entfernen, wodurch eine weitere Erweiterung der Einsatzmöglichkeiten des erfindungsgemäßen Möbelelements zur Verfügung gestellt ist. Ein Beispiel hierfür ist weiter unten in der Figurenbeschreibung angegeben.

Die Erfindung wird nun anhand der beigefügten Zeichnung weiter beschrieben. In dieser zeigt bzw. zeigen
Figur 1 eine erste bevorzugte Ausführungsform eines erfindungsgemäßen Möbelelements in geschlossenem Zustand,
Figur 2 das Möbelelement der Figur 1 in einem teilweise geöffneten Zustand, wobei hier schematisch Ausnehmungen in drei Seitenwänden dargestellt sind, in welche weitere Seitenwände wenigstens teilweise einführbar bzw. versenkbar sind,
Figur 3 eine erste Möglichkeit zur Stapelung der Möbelelemente gemäß Figur 1 zu einer Kommode oder einem Schubladenschrank,
Figur 4 das Möbelelement gemäß Figur 1 bzw. 2, welches durch Einsatz von Schubladen als Schubladenelement ausgebildet ist,
Figuren 5a - 5e schematisch weitere Zusammensetzungsmöglichkeiten erfindungsgemäßer Möbelelemente zum Erhalt unterschiedlicher Möbel,
Figur 6 eine Ausführungsform aufeinandergestapelter Möbelelemente als Rollcontainer,
Figuren 7a - 7c schematische Darstellungen einer weiteren bevorzugten Ausführungsform des erfindungsgemäßen Möbelelements, bei welcher ein aus lösbar aneinander befestigten Rahmenelementen gebildeter Rahmen vorgesehen ist, an dem die Seitenwände fixierbar sind bzw. verschoben werden können,
Figuren 8 und 9 weitere bevorzugte Ausführungsformen des erfindungsgemäßen Möbelelements,
Figur 10 weitere Ausführungsbeispiele zur Innengestaltung der erfindungsgemäßen Möbelelemente, und
Figur 11 eine bevorzugte Ausgestaltung eines Mechanismus zur Festlegung von Trennwänden in den erfindungsgemäßen Möbelelementen.

In Figur 1 ist eine erste bevorzugte Ausführungsform des erfindungsgemäßen Möbelelements insgesamt mit 1 bezeichnet. Das Möbelelement 1 ist quaderförmig ausgebildet, wobei in der Darstellung der Figur 1 jeweilige Seitenflächen des Quaders bildende Wandelemente 2, 3 und 6 erkennbar sind. Die Wandelemente 2, 3, 6 sind in der Darstellung der Figur 1 jeweils unterschiedlich ausgebildet, wobei jedoch festzustellen ist, daß diese Darstellung rein beispielhaft erfolgt, so daß die Wandelemente auch im wesentlich identisch oder in beliebiger anderer Weise ausgebildet sein können.

Das Wandelement 2 zeichnet sich beispielsweise durch einen als Öffnung ausgebildeten Griff 2a aus. Das Wandelement 3 weist zwei voneinander lösbare Teile 3a, 3b auf, während das Wandelement 6 im wesentlich einstückig ausgebildet ist.

Erfindungsgemäß ist nun vorgesehen, daß wenigstens zwei der Wandelemente unter Öffnung der ihr jeweils zugeordneten Seitenflächen in parallele Anordnung zu anderen, insbesondere benachbarten Wandelementen bringbar sind. Zur Erläuterung dieser Maßgabe wird auf Figur 2 verwiesen. Man erkennt, daß hier das Wandelement 2 sowie das Wandelement 3 bzw. dessen Teile 3a, 3b aus ihrer ursprünglichen Position gemäß Figur 1 entfernt sind. Man erkennt ferner in der Seitenwand 6 bzw. der dieser gegenüberliegenden Seitenwand 4 Schlitze 4a bzw. 6a. Ein in analoger Weise ausgebildeter Schlitz 8a ist in dem gemäß Figur 2 erkennbaren Wandelement 8 ausgebildet. Die Schlitze 4a, 6a und 8a sind so dimensioniert, daß die aus ihren ursprünglichen Positionen entfernten Wandelemente bzw. deren Teile in sie einführbar sind. Beispielhaft sei davon ausgegangen, daß der Teil 3a des Wandelements 3 in den Schlitz 4a, der Teil 3b des Wandelements 3 in den Schlitz 6a und das Wandelement 2 in den Schlitz 8a eingeführt sind, wobei auf eine Darstellung der Wandelemente in ihrer jeweils in die Schlitze eingeführten bzw. versenkten Position verzichtet ist.

Es sei betont, daß auch auf eine Darstellung konkreter Mechanismen zum verschränken bzw. Einführen der jeweiligen Wandelemente in die Schlitze verzichtet ist, da eine Vielzahl geeigneter Mechanismen an sich bekannt sind und zu angegebenem Zweck einsetzbar wären. Als einfachste Möglichkeit ist vorstellbar, daß die jeweiligen Wandelemente bzw. deren Teile einfach aus ihren ursprünglichen Positionen abnehmbar sind, und ohne weitere mechanische Hilfsmittel rein manuell in die jeweiligen Schlitze einzuführen sind. Andererseits ist es denkbar, geeignete Klapp-Senk-Mechanismen zu verwenden.

In der Figur 2 ist beispielhaft dargestellt, daß in das Möbelelement 1 Aktenordner 10 eingeführt sind. Die Aktenordner entsprechen in ihrer Tiefe im wesentlichen der in Figur 2 eingezeichneten Tiefe t des Möbelelements.

Sollen nun längere Gegenstände (bzw. Gegenstände größerer Tiefe) in das Möbelelement eingeführt werden, ist es erfindungsgemäß möglich, beispielsweise das in Figur 2 mit 12 bezeichnete rückwärtige Wandelement ebenfalls zu entfernen, und in einer benachbarten Seitenwand zu versenken. Auf eine Darstellung der konkreten Versenkungsmöglichkeiten für das Wandelement 12 ist der Einfachheit halber verzichtet. Es ist beispielsweise denkbar, einen weiteren Schlitz parallel zu dem Schlitz 8a in dem unteren Wandelement 8 vorzusehen, andererseits wäre es auch möglich, das Wandelement 12 in die ursprüngliche Position des Wandelements 3 zu bringen.

Es erweist sich als zweckmäßig, für die Tiefe t als auch die Höhe h des Möbelelements ein Maß von ca. 36 cm zu wählen, welches der DIN A 4 Norm plus einer Toleranz entspricht. Als besonders zweckmäßiges Format erweist sich eine Länge, welche dem 1,5-fachen der Tiefe bzw. der Höhe entspricht, das heißt im vorliegenden Beispiel eine Länge von 54 cm.

In Figur 3 erkennt man eine Anzahl von Möbelelementen 1 gemäß Figur 1, welche zu einem Möbel, im dargestellten Fall ein Fächerschrank, zusammengesetzt sind. Es erweist sich als zweckmäßig, die einzelnen Möbelelemente mit einfach bedienbaren Befestigungsmitteln auszubilden. Beispielsweise ist es möglich, auf der Oberseite des Möbelelements Vertiefungen 5 auszubilden, welche mit auf der Unterseite eines Elements ausgebildeten komplementär geformten Noppen (nicht dargestellt) zusammenwirken können.

In Figur 4 ist eine weitere Variationsmöglichkeit des erfindungsgemäßen Möbelelements dargestellt. Man erkennt, daß nur das Wandelement 2 geöffnet bzw. in den Schlitz 8a des Wandelements 8 eingeführt ist, während die übrigen Wandelemente geschlossen sind. In die nun offene Seitenfläche sind drei Schubladen eingeführt, wodurch das Möbelelement als Schubladenelement einsetzbar ist. Auf eine Darstellung von Schubladenführungen oder anderer geeigneter Mittel ist in Figur 4 aus Gründen der Einfachheit der Darstellung verzichtet.

In den Figuren 5a bis e sind in stark vereinfachter Form weitere Möbel dargestellt, welche sich durch Zusammenfügung der erfindungsgemäßen Möbelelemente bilden lassen.

Figur 5a zeigt einen aus zwei erfindungsgemäßen Möbelelementen zusammengesetzten Quader 20, welcher beispielsweise als Schreibtischcontainer einsetzbar ist.

Figur 5b zeigt zehn Möbelelemente, welche in ähnlicher Weise wie die Ausführungsform der Figur 3 zu einem Schrankelement zusammengesetzt sind. Man erkennt, dass durch entsprechendes Weglassen der in der Mitte verlaufenden senkrechten Wände benachbarter Möbelelemente, hier der Einfachheit halber als 100, 101 bezeichnet, ein Möbelelement größerer Tiefe verglichen mit demjenigen der Figur 3 zur Verfügung stellbar ist.

Figur 5c zeigt zehn Möbelelemente, welche zu einem Kleiderschrank bzw. einer Schrankwand zusammengesetzt sind. Man erkennt hierbei eine Kleiderstange 31 für Kleiderbügel, welche an nicht im einzelnen dargestellten Befestigungsmitteln zweier Möbelelemente befestigt ist. In diesem Zusammenhang ist es beispielsweise möglich, die Kleiderstange 31 zur Befestigung in die in Figur 1 gezeigten Griffe 2a einzuführen.

Die Figuren 5d und 5e zeigen weitere Kombinationsmöglichkeiten für die erfindungsgemäßen Möbelelemente, wobei die Ausführungsform gemäß Figur 5d beispielsweise als Bettgestell, und die Ausführungsform gemäß Figur 5e beispielsweise als Schreibtisch verwendbar ist, wobei auf den jeweiligen Möbelelementen eine Schreibtischplatte 2 in einfacher Weise fixierbar ist.

In Figur 6 ist eine weitere Kombinationsmöglichkeit für erfindungsgemäße Möbelelemente dargestellt. Man erkennt drei aufeinandergestapelte Möbelelemente 1, welche insgesamt einen Rollcontainer 40 bilden, wobei das untere Möbelelement mit Rollen 41 ausgebildet ist. Diese Rollen sind beispielsweise in einfacher Weise in die Ausnehmungen 5 einbringbar, wie sie unter Bezugnahme auf Figur 1 bzw. Figur 3 erwähnt wurden.

Eine besonders vorteilhafte Ausgestaltung des erfindungsgemäßen Möbelelements wird nun unter Bezugnahme auf Figuren 7a-7d beschrieben. Es sei davon ausgegangen, daß das Möbelelement einen aus lösbar zusammenfügbaren Rahmenelementen 51 zusammengesetzten Rahmen 50 aufweist. Die Rahmenelemente 51 sowie der aus diesen zusammengesetzte Rahmen 50 sind schematisch in Figur 7a links bzw. rechts dargestellt. Die Mechanismen bzw. Elemente zur Verbindung der Rahmenelemente 51 sind nicht konkret, sondern lediglich schematisch mittels Punkten 52 symbolisch dargestellt. Der Rahmen sei gemäß dieser Ausführungsform insgesamt würfelförmig. Die Seitenflächen des Würfels sind mit Wandelementen verschließbar, wobei man in Figur 4b, links erkennt, daß zunächst sämtliche Seitenflächen durch Wandelemente verschlossen sind. Durch entsprechende Verschiebung bzw. Versenkung der Wandelelemente 2 und 4, wie sie oben beschrieben wurde, erhält man offene Seitenflächen 4' und 2', wie sie in Figur 7b, rechts dargestellt sind. Gemäß dieser Ausführungsform ist es nun möglich, daß Rahmenelement 51' zu entfernen, so daß man insgesamt eine Konfiguration des Möbelelements erhält, wie sie in Figur 7c dargestellt ist. Durch die Entfernung des Rahmenelements ergibt sich eine weitere Erweiterung der Einsatzmöglichkeiten, wie beispielsweise in Figur 7d dargestellt ist, in der zwei entsprechend modifizierte Möbelelemente (noch nicht zusammengefügt) dargestellt sind. Man erkennt, daß ein aus diesen zwei Möbelelementen 1 zusammengesetztes Möbel eine offene Vorderfläche aufweist, deren Zugänglichkeit nicht durch ein Rahmenelement beeinträchtigt wird.

Das erfindungsgemäße Möbelelement ist, wie bereits erwähnt, vollständig verschließbar und in einfacher Weise als Koffer verwendbar. Hierzu kann der in Figur 1 dargestellte Griff 2a verwendet werden, es können jedoch auch andere beliebige geeignete Griffe, insbesondere in den Wandelementen versenkbare Griffe, verwendet werden. Zweckmäßigerweise besteht das erfindungsgemäße Möbelelement, welches mit gleicher Berechtigung auch als kofferähnliches Möbelelement oder Koffer bezeichnet werden kann, aus Kunststoff, kunststoffähnlichem Werkstoff oder Holzwerkstoff. Es ist ebenfalls möglich, das Möbelelement aus einem geeigneten metallischen Werkstoff, beispielsweise Stahl- oder Aluminiumblech auszubilden. Derartige Werkstoffe zeichnen sich durch einfache Verarbeitbarkeit und Robustheit aus. Erfindungsgemäß ist durch die Kombination von einzelnen, gleichen Grundelementen bzw. Möbelelementen eine große Gestaltungsmöglichkeit im Möbelbereich sowie als Transportmittel, d.h. als Koffer oder Transportverpackung zur Verfügung gestellt. Als ein besonders vorteilhaftes Einsatzgebiet sei beispielhaft auf den Messebau hingewiesen.

Zweckmäßigerweise ist das Möbelelement an mindestens fünf Seiten mit anderen Möbelelementen kombinierbar, und ferner an mindestens zwei Seiten, insbesondere der Front- und Rückwand, zu öffnen. Es ist erfindungsgemäß ebenfalls vorgesehen, daß mehr als zwei, insbesondere drei bis fünf Seitenwände öffnenbar sind.

Es sei angemerkt, daß die Verbindung von Möbelelementen nicht notwendigerweise mittels der beschriebenen Nuten/Vorsprungslösung erfolgen muß. Es ist ebenfalls denkbar, Klammern, Stiftverbindungen, Steckbolzen, Schubriegel, Schienen usw. zu verwenden, welche die Verbindung von Möbelelementen in einfacher Weise ermöglichen.

In den Figuren 8 und 9 sind weitere bevorzugte Ausführungsformen des erfindungsgemäßen Möbelelements dargestellt, bei welchem die Wandelemente in Rolloform, d.h. bestehend aus flexibel zueinander gelagerten Lamellen, ausgebildet sind.

In Figur 8 erkennt man, in explodierter Ansicht, zwei Seitenwände 81, 82 sowie einen Oberboden 83 und einen Unterboden 84 des erfindungsgemäßen Möbelelements. Dem Oberboden 83 ist eine Innenwand 85, und dem Unterboden 84 eine Innenwand 86 zugeordnet. Bei der Innenwand 86 erkennt man Nuten, welche in Zusammenhang mit der Gestaltung bzw. Aufhängung des Innenlebens des erfindungsgemäßen Möbelelements einsetzbar sind. Derartige Nuten sind auch auf der Innenwand der Seitenwand 81 zu erkennen.

Die verschiebbaren Wandelemente sind gemäß dieser Ausführungsform als versenkbare Jalousien 87, 88 ausgebildet, welche zwischen Unterboden 84 und Innenwand 86 bzw. Oberboden 83 und Innenwand 85 verschiebbar sind. Man erkennt, dass die gemäß der Ausführungsform der Figur 8 vorgesehenen Jalousien 87, 88 die Möglichkeit zur Schaffung zweier einander gegenüberliegender Öffnungen zur Verfügung stellen.

Die Jalousien sind zweckmäßigerweise mit Führungsnoppen 89 ausgebildet, welche mit in den Seitenwänden ausgebildeten Führungsnuten 89' zur Gewährleistung einer einfachen Verschiebbarkeit zusammenwirken.

Die Ausführungsform der Figur 9 unterscheidet sich von derjenigen der Figur 8 dadurch, dass die mittels der Jalousien, hier als 97, 98 bezeichnet, realisierbaren Öffnungen aneinanderliegen. Analog zu Figur 1 sind daher die Seitenwände mit Bezugszeichen 91 bzw. 92, die Böden mit 93 bzw. 94 und die Innenwände mit Bezugszeichen 95, 96 bezeichnet. Zweckmäßigerweise ist bei der Ausführung des Möbelelements mit zwei aneinanderliegenden Öffnungen ein Zusatzelement 90 zur Stabilisierung des Möbelelements vorsehbar.

In Figur 10 sind weitere Ausführungsbeispiele der Innengestaltung der erfindungsgemäßen Möbelelemente dargestellt. Im einzelnen sind hier, links oben beginnend, ein Bücherregalelement, ein Schubladenelement, ein Regalelement, ein kombiniertes Schubladen-Regalelement, ein Flaschenhalterelement, ein Rollcontainer, ein Einschubelement, zwei Leerelemente sowie ein Element zur Lagerung länglicher Gegenstände wie beispielsweise Skiern, dargestellt.

In Figur 11 ist schließlich ein bevorzugter Festlegungsmechanismus für Innenwände zur Gestaltung des Innenraums der erfindungsgemäßen Möbelelemente in verschiedenen Ansichten dargestellt. Man erkennt hier, dass auf den Innenseiten der Wandelemente Ausnehmungen bzw. Ösen 152 ausgebildet sind, in welche rund oder flach ausgebildete Federstahlelemente 151 unter Spannung einbringbar sind. Über diese Federstahlelemente 151 sind Trennwände 150, welche mit entsprechenden Nuten 150a ausgebildet sind, aufschiebbar, so dass die Trennwände fest innerhalb des Möbelelements 1 fixierbar sind. Die Federstahlelemente 151 sind in beliebiger Anzahl bzw. Orientierung entsprechend den jeweils vorgesehenen Ösen 152 einsetzbar.

## Patentansprüche

1. Würfel- oder quaderförmiges, insbesondere tragbares Möbelelement, bei dem wenigstens zwei jeweils Seitenflächen bildende Wandelemente (2, 3, 4, 6, 8) derart verschiebbar sind, daß sie wenigstens teilweise unter Öffnung der ihr jeweils zugeordneten Seitenflächen in wenigstens teilweise parallele Anordnung zu wenigstens einem anderen, insbesondere benachbarten Wandelement bringbar sind, wobei wenigstens zwei insbesondere aneinanderliegende oder einander gegenüberliegende Wandelemente (2, 3, 4, 6, 8) in anderen Wandelementen (3, 4, 6, 8, 2), insbesondere benachbarten Wandelementen, versenkbar sind.

2. Möbelelement nach Anspruch 1, **gekennzeichnet durch** Befestigungsmittel (5), die eine Befestigung an einem gleichartigen Möbelelement gestatten.

3. Möbelelement nach einem der vorstehenden Ansprüche, **dadurch gekennzeichnet, daß** wenigstens an einer Seitenwand ein Griff (2a) oder eine Griffmulde oder ein Hebel oder ein Tragriemen vorgesehen ist.

4. Möbelelement nach einem der vorstehenden Ansprüche, **gekennzeichnet durch** Mittel zum Verriegeln der Seitenwände (2, 3, 4, 6, 8) in ihrer geöffneten und/oder geschlossenen Stellung.

5. Möbelelement nach einem der vorstehenden Ansprüche, **gekennzeichnet durch** auf den Innenseiten wenigstens eines Teils der Wandelemente vorgesehene Rillen und/oder Nuten und/oder Führungen und/oder Ösen, welche eine Befestigung von Innenelementen mit oder ohne Hilfsmittel, insbesondere elastische Bügel 151, usw. innerhalb der Möbelelemente gestatten.

6. Möbelelement nach einem der vorstehenden Ansprüche, **gekennzeichnet durch** einen Rahmen (50), an welchem die Seitenwände (2, 3, 4, 6, 8) befestigbar und/oder verschiebbar sind.

7. Möbelelement nach Anspruch 6, **dadurch gekennzeichnet, daß** der Rahmen (50) wenigstens teilweise aus lösbar zusammenfügbaren Rahmenelementen (51) zusammengesetzt ist.

8. Möbel und/oder Koffer, **dadurch gekennzeichnet, daß** es bzw. er aus wenigstens einem der Möbelelemente nach einem der vorstehenden Ansprüche zusammengesetzt ist bzw. besteht.

9. Möbelelement und/oder Koffer nach Anspruch 8, **dadurch gekennzeichnet, dass** es bzw. er durch die Befestigung bzw. Anbringung von Rollen oder Rädern oder geeigneten Walzen oder Kugeln fahrbar ausgebildet ist.
